# EUROPÄISCHE PATENTSCHRIFT

(11) **EP 3 077 759 B1**
(45) Veröffentlichungstag und Bekanntmachung des Hinweises auf die Patenterteilung: **30.05.2018**
(21) Anmeldenummer: 14808992.3
(22) Anmeldetag: 05.12.2014
(51) Int. Cl.: F41A 19/70, F41A 19/69, F42B 5/145, F42B 3/107, F42B 3/103, F42C 19/06, F42C 19/07

(54) **KONTAKTVORRICHTUNGSMODUL, INSBESONDERE ZUR ELEKTRISCHEN KONTAKTIERUNG EINER WAFFE MIT EINER IN DER WAFFE BEFINDLICHEN MUNITION**
CONTACT DEVICE MODULE, IN PARTICULAR FOR ELECTRICALLY CONTACTING A WEAPON WITH AMMUNITION WHICH CAN BE FOUND IN THE WEAPON
DISPOSITIF DE CONTACT MODULAIRE, PERMETTANT EN PARTICULIER LA MISE EN CONTACT ÉLECTRIQUE D'UNE ARME DANS LAQUELLE SE TROUVE UNE MUNITION

(30) Priorität: 06.12.2013 DE 102013020120
(43) Veröffentlichungstag der Anmeldung: 12.10.2016
(73) Patentinhaber: Rheinmetall Waffe Munition GmbH, 29345 Unterlüss (DE)
(72) Erfinder: MALTAN, Johannes, 83486 Ramsau (DE); NEUMANN, Heinz, 83451 Piding (DE)
(74) Vertreter: Dietrich, Barbara
(86) Internationale Anmeldenummer: PCT/EP2014/076758
(87) Internationale Veröffentlichungsnummer: WO 2015/082701

(56) Entgegenhaltungen:
- EP-A2- 0 731 331
- EP-A2- 2 219 008
- DE-A1- 19 853 291
- DE-B3-102012 010 380
- DE-U1- 9 408 259
- US-A- 5 157 222
- US-A1- 2006 027 082

## Beschreibung

Die Erfindung betrifft ein Kontaktvorrichtungsmodul, d.h., eine Munitionskontaktierung, insbesondere zur elektrischen Kontaktierung einer Waffe oder eines Wirkmittelwerfers mit dem entsprechenden Kontakt einer in der Waffe oder dem Wirkmittelwerfer befindlichen Munition.

Aus der DE 10 2012 010 380 B3 ist ein Kontaktvorrichtungsmodul bekannt, bei dem ein mehrteiliger Kontaktstift in einem Kontaktgehäuse gegen den Druck einer speziell ausgebildeten Elastomerfeder verschiebbar gelagert ist. Zur Vermeidung des Eindringens von Wasser, Staub etc. in das Kontaktgehäuse ist zwischen dem vorderen Ende des Kontaktstiftes und dem Kontaktgehäuse eine konvex gewölbte Membran vorgesehen. Diese Kontakteinrichtung zeichnet sich bereits durch einen gekapselten, modularen Aufbau aus, bestehend zumindest aus einem Gehäuse, einem Kantaktstift und einem Elastomer. Das Elastomer ist als Feder ausgebildet. Dieses bekannte Kontaktvorrichtungsmodul umfasst diverse Einzelteile, um sowohl eine Abdichtung des Kontaktgehäuses gegen Umwelteinflüsse als auch eine Erzeugung der erforderlichen Kontaktdruckkraft und eine geführte Verschiebung des mehrteiligen Kontaktstiftes zu ermöglichen.

Die DE 94 08 259 U1 offenbart eine Vorrichtung zur Schusssimulation bzw. Trefferanzeige mit einem Zündverbinder und / oder Darstellungsmittel und je einem ringförmigen Kontakt. Dabei kommt eine elektrische Verbindung durch den am Zündverbinder angeordneten ringförmigen Kontakt (Ringkontakt) und einem Mittelkontakt sowie dem diesen zugeordneten Kontakt am Darstellungsmittel zustande. Der Kontakt am Darstellungsmittel ist dabei stift- oder punktförmig ausgebildet. Beide Kontakte sind in einem Sockel aus einem elastischen Material mit einer Shore-Härte gelagert. Die Rückfederung der Kontakte wird durch ein elastisches Material des Sockels realisiert. Dabei sind der Ringkontakt und der Mittelkontakt elastisch rückfedernd im Sockel gelagert und der Sockel mit einer elastischen Vorspannung in die jeweilige Aufnahmebohrung eingebracht. Nachteilig ist, dass es sich dabei um einen größeren Block handelt, bei dem eine EMV-Dichtigkeit aufgrund eines relativ großen offenen Bereichs nicht gegeben ist. Auch die US5157222 A offenbart ein Kontakvorrichtungsmodul. Der vorliegenden Erfindung liegt die Aufgabe zugrunde, ein kostengünstig herstellbares Kontaktvorrichtungsmodul anzugeben, welches wesentlich weniger Einzelteile benötigt als vergleichbare bekannte Module, zudem wasser-, staub-, sand- und schmutzdicht ist und eine hohe elektromagnetische Verträglichkeit (EMV) aufweist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, statt eines relativ aufwendigen Kontaktgehäuses lediglich eine Trägerplatte zu verwenden, in welche ein Kontaktstift mittels eines Elastomers einvulkanisiert ist. Der beidseitig hervorstehende Kontaktstift ist ein einzeln gelagerter Metallstift, der in einer einzelnen (eigenen) kleinen Bohrung in der Metallplatte einvulkanisiert wird. Dadurch wird nur eine kleine metallische Öffnung in der Trägerplatte geschaffen, die zudem vulkanisiert wird, wodurch die EMV des einfachen und kleinen Kontaktvorrichtungsmoduls erhöht wird. Der Gummianteil in der metallenen Trägerplatte des Kontaktvorrichtungsmoduls selbst wird gegenüber bekannten Zündverbindern reduziert.

Der Vorteil der Schaffung eines Kontaktvorrichtungsmoduls dieser Art ist, dass mit diesen Einzelmodulen eine individuelle Kontaktierungseinheit geschaffen werden kann. D.h., die Kontaktvorrichtungsmodule bilden eine in sich geschlossene technische Einheit bzw. Baugruppe, die mit anderen Kontaktvorrichtungsmodulen zu einer größeren Gesamteinheit, z.B. einer Kontaktierungseinheit zusammengefügt werden können. Damit verbunden erhöht sich auch die EMV einer aus den Einzelmodulen gebildeten Kontaktierungseinheit.

Durch die Verwendung der Vulkanisationsschicht wird zudem erreicht, dass der durch die Trägerplatte geführte Kontaktstift gegen Wasser, Staub etc. sicher abgedichtet ist. Andererseits kann auf eine speziell geformte Feder verzichtet werden, da die aus einem Elastomer bestehende Vulkanisationsschicht eine axiale Lageveränderung des Kontaktstiftes bei Druck auf den Kontaktstift zulässt, so dass eine ausreichend hohe Kontaktdruckkraft zur sicheren elektrischen Kontaktierung erzeugbar ist.

Im Gegensatz zu den anderen Kontaktvorrichtungen sind bei dem erfindungsgemäßen Kontaktvorrichtungsmodul keine gleitenden und damit verschleißanfälligen Abdichtungen erforderlich.

Als vorteilhaft hat es sich erwiesen, wenn als Elastomer ein geeignetes Gummi verwendet wird, das einen definierten Federweg zulässt bzw. diesen ermöglicht. Außerdem kann der Kontaktstift einteilig ausgebildet werden. Aufwendige Ausgestaltungen zur Abstützung einer Feder etc. können entfallen.

Weitere Einzelheiten und Vorteile der Erfindung ergeben sich aus den folgenden, anhand von Figuren erläuterten Ausführungsbeispielen. Es zeigen:
- Fig.1: einen Längsschnitt durch ein erfindungsgemäßes Kontaktvorrichtungsmodul und
- Fig.2: eine perspektivische Ansicht eines zwei erfindungsgemäße Kontaktvorrichtungsmodule aufnehmenden Deckels einer Kontaktierungseinheit.

In Fig.1 ist mit 1 ein Kontaktvorrichtungsmodul, beispielsweise zur Kontaktierung eines Wirkmittelwerfers mit dem entsprechenden Kontakt einer in dem Wirkmittelwerfer befindlichen Munition (nicht dargestellt) bezeichnet. Dabei kann die Kontaktierung etwa zur Zündsignalübermittlung, aber etwa auch zur Messwerterfassung (beispielsweise der Temperatur des Pulvers, des jeweiligen Munitionstyps etc.) erfolgen.

Das Kontaktvorrichtungsmodul 1 besteht im Wesentlichen aus einer Trägerplatte 2, durch die ein bevorzugt einstückiger Kontaktstift 3 hindurchgeführt ist. Dieser ist mittels einer Vulkanisationsschicht 4 aus Gummi in der Trägerplatte 2 einvulkanisiert. Die Trägerplatte 2 ist ihrerseits ringförmig ausgebildet, wobei alternative Geometrien und Formen ebenfalls denkbar sind. Zur Aufnahme des Kontaktstifts 3 ist in der Trägerplatte 2 zumindest eine Bohrung 13 eingebracht, durch die der Kontaktstift 3 ragt und in welcher dieser nach dem Vulkanisieren beweglich gelagert ist. Die Bohrung 13 kann klein gewählt werden, bevorzugt mit einem Durchmesser von ca. 9 mm, wobei der metallische Kontaktstift 3 dann selbst nur einen Durchmesser von ca. 3 mm aufweisen braucht.

Als vorteilhaft hat sich gezeigt, den Kontaktstift 3 leicht zu formen. So sollte der Kontaktstift 3 in seinem Vulkanisierungsbereich 14 zumindest eine und bevorzugt umlaufende Erhebung 15 aufweisen. Nach dem Einvulkanisieren des Kontaktstiftes 3 verhakt sich diese Erhebung 15 in der Vulkanisationsschicht 4. Kontaktstift 3 und Vulkanisationsschicht 4 sind gut miteinander verbunden. Es können aber auch zwei oder mehrere Erhebungen 15 vorgesehen werden, was die Verbindung zwischen diesen erhöht.

Der Kontaktstift 3 weist ein dem Kontakt der Munition zugewandtes Kontaktierungsende 5 und ein mit einer elektrischen Leitung (nicht dargestellt) verbindbares Anschlussende 6 auf, wobei das Kontaktierungsende 5 des Kontaktstiftes 3 über die Außenfläche 7 der Trägerplatte 2 ragt. Das Anschlussende 6 ist bevorzugt so ausgeführt, dass es einen Steckkontakt (nicht näher dargestellt) in einer Bohrung 6.1 aufnehmen kann. Die Außenform des Anschlussendes 6 lässt aber auch das Aufschnappen einer Buchse zu.

Die elastische Verformung (Federweg) des Gummis 4 axial sollte ca. 3 - 4 mm betragen, bevorzugt nur 3,5 mm, bei einer ausreichend hohen Kontaktandruckkraft. Bei einem praktischen Ausführungsbeispiel wurde das Gummi 4 derart gewählt, dass es eine Shore-Härte von 30 ± 5 besitzt, um bei dem geringen Federweg einen ausreichend hohen Kontaktdruck ausüben zu können.

Fig. 2 zeigt ein Ausführungsbeispiel, bei dem zwei erfindungsgemäße Kontaktvorrichtungsmodule 1 zu einer Kontaktierungseinheit 9 zusammengefügt sind. Die beiden Kontaktvorrichtungsmodule 1 sind in die äußere Wand 8 eines Deckels 12 der Kontaktierungseinheit 9 eingesetzt. Die Kontaktierungseinheit 9 ist dazu geeignet, weitere Kontaktierungsmodule 1 aufnehmen zu können.

Damit durch Umwelteinflüsse später keine Feuchtigkeit etc. in den Innenraum dieser Kontaktierungseinheit 9 gelangen kann, ist die Trägerplatte 2 des jeweiligen Kontaktvorrichtungsmodules 1 nicht nur im Bereich des Kontaktstiftes 3 mittels der aus Gummi bestehenden Vulkanisationsschicht 4 abgedichtet, sondern ist auch im Bereich ihres äußeren Randes 10, auf der der Kontaktierungseinheit 9 zugewandten Seite mit einem Dichtungsring 11 versehen (Fig. 1). Der umlaufende Dichtungsring 11 aus Gummi wird durch einen 3 mm Kreisring gebildet.

### Bezugszeichenliste

- 1: Kontaktvorrichtungsmodul
- 2: Trägerplatte
- 3: Kontaktstift
- 4: Vulkanisationsschicht, Elastomer, Gummi
- 5: Kontaktierungsende
- 6: Anschlussende
- 6.1: Bohrung
- 7: Außenfläche
- 8: Wand
- 9: Kontaktierungseinheit
- 10: äußere Rand
- 11: Dichtungsring
- 12: Deckel
- 13: Bohrung
- 14: Vulkanisierungsbereich
- 15: Erhebung

## Patentansprüche

1. Kontaktvorrichtungsmodul (1), zur elektrischen Kontaktierung einer Waffe oder eines Wirkmittelwerfers mit einem Kontakt einer in der Waffe oder dem Wirkmittelwerfer befindlichen Munition, wobei das Kontaktvorrichtungsmodul (1) eine Trägerplatte (2) und einen, durch eine Bohrung (13) der Trägerplatte (2) hindurchgeführten Kontaktstift (3) mit einem dem Kontakt der Munition zugewandten Kontaktierungsende (5) umfasst, **dadurch gekennzeichnet, dass** die Trägerplatte ein mit einer elektrischen Leitung verbindbaren Anschlussende (6) umfasst, wobei das Kontaktierungsende (5) des Kontaktstiftes (3) über die Außenfläche (7) der Trägerplatte (2) ragt, und der Kontaktstift (3) mittels einer Vulkanisationsschicht (4) aus einem Elastomer (4) mit der Trägerplatte (2) verbunden ist, so dass die Lage des Kontaktstiftes (3) bei Druck auf das Kontaktierungsende (5) axial in Richtung auf die Außenfläche (7) der Trägerplatte (2) elastisch veränderbar ist.

2. Kontaktvorrichtungsmodul (1) nach Anspruch 1, **dadurch gekennzeichnet, dass** der Kontaktstift (3) mittels des Elastomers (4) in der Trägerplatte (2) einvulkanisiert ist.

3. Kontaktvorrichtungsmodul (1) nach Anspruch 1 oder 2, **dadurch gekennzeichnet, dass** es sich bei dem Elastomer (4) um Gummi handelt.

4. Kontaktvorrichtungsmodul (1) nach Anspruch 3, **dadurch gekennzeichnet, dass** das Gummi (4) derart gewählt ist, dass es eine Shore-Härte von 30 + 5 besitzt.

5. Kontaktvorrichtungsmodul (1) nach einem der Ansprüche 1 bis 4, **dadurch gekennzeichnet, dass** eine Bewegung des Kontaktstifts (3) durch elastische Verformung des Gummis (4) axial von ca. 3 - 4, bevorzugt 3,5 mm erfolgt.

6. Kontaktvorrichtungsmodul (1) nach einem der Ansprüche 1 bis 5, **dadurch gekennzeichnet, dass** die Trägerplatte (2) ringförmig ausgebildet ist.

7. Kontaktvorrichtungsmodul (1) nach einem der Ansprüche 1 bis 6, **dadurch gekennzeichnet, dass** der Kontaktstift (3) einstückig ausgebildet ist.

8. Kontaktvorrichtungsmodul (1) nach einem der Ansprüche 1 bis 7, **dadurch gekennzeichnet, dass** der Kontaktstift (3) in seinem Vulkanisierungsbereich (14) zumindest eine Erhebung (15) aufweist.

9. Kontaktvorrichtungsmodul (1) nach Anspruch 8, **dadurch gekennzeichnet, dass** die Erhebung (15) umlaufend ist.

10. Kontaktierungseinheit (9) mit wenigstens einem Kontaktvorrichtungsmodul (1) nach einem der Ansprüche 1 bis 9, **dadurch gekennzeichnet, dass** das Kontaktvorrichtungsmodul (1) in eine äußere Wand (8) der Kontaktierungseinheit (9) einsetzbar ist.

11. Kontaktierungseinheit (9) nach Anspruch 10, **dadurch gekennzeichnet, dass** die Trägerplatte (2) des Kontaktierungsmodules (1) im Bereich ihres äußeren Randes (10) auf der der Kontaktierungseinheit (9) zugewandten Seite mit einem Dichtungsring (11) versehen ist.

12. Kontaktierungseinheit (9) nach Anspruch 10 oder 11, **dadurch gekennzeichnet, dass** wenigstens zwei Kontaktvorrichtungsmodule (1) einsetzbar sind.

13. Werfer mit einem Kontaktvorrichtungsmodul (1) nach einem der Ansprüche 1 bis 9.

14. Werfer mit einer Kontaktierungseinheit (9) nach einem der Ansprüche 10 bis 12.

## Claims

1. Contact apparatus module (1) for electrical contact to be made with a weapon or an active agent launcher by a contact of an item of ammunition which is located in the weapon or the active agent launcher, wherein the contact apparatus module (1) comprises a support plate (2) and a contact pin (3) which is passed through a bore (13) in the support plate (2) and has a contact-making end (5) which faces the contact of the item of ammunition, **characterized in that** the support plate comprises a connection end (6) which can be connected to an electrical line, wherein the contact-making end (5) of the contact pin (3) protrudes above the outer surface (7) of the support plate (2), and the contact pin (3) is connected to the support plate (2) by means of a vulcanization layer (4) which is composed of an elastomer (4), so that the position of the contact pin (3) can be elastically changed axially in the direction of the outer surface (7) of the support plate (2) when pressure is applied to the contact-making end (5).

2. Contact apparatus module (1) according to Claim 1, **characterized in that** the contact pin (3) is vulcanized into the support plate (2) by means of the elastomer (4) .

3. Contact apparatus module (1) according to Claim 1 or 2, **characterized in that** the elastomer (4) is rubber.

4. Contact apparatus module (1) according to Claim 3, **characterized in that** the rubber (4) is selected in such a way that it has a Shore hardness of 30 ± 5.

5. Contact apparatus module (1) according to one of Claims 1 to 4, **characterized in that** the contact pin (3) moves axially by approximately 3-4, preferably 3.5 mm, owing to elastic deformation of the rubber (4).

6. Contact apparatus module (1) according to one of Claims 1 to 5, **characterized in that** the support plate (2) is of annular design.

7. Contact apparatus module (1) according to one of Claims 1 to 6, **characterized in that** the contact pin (3) is of integral design.

8. Contact apparatus module (1) according to one of Claims 1 to 7, **characterized in that** the contact pin (3) has at least one raised portion (15) in its vulcanization region (14).

9. Contact apparatus module (1) according to Claim 8, **characterized in that** the raised portion (15) is circumferential.

10. Contact-making unit (9) comprising at least one contact apparatus module (1) according to one of Claims 1 to 9, **characterized in that** the contact apparatus module (1) can be inserted into an outer wall (8) of the contact-making unit (9).

11. Contact-making unit (9) according to Claim 10, **characterized in that** the support plate (2) of the contact-making module (1) is provided with a sealing ring (11) in the region of its outer edge (10) on that side which faces the contact-making unit (9).

12. Contact-making unit (9) according to Claim 10 or 11, **characterized in that** at least two contact apparatus modules (1) can be inserted.

13. Launcher comprising a contact apparatus module (1) according to one of Claims 1 to 9.

14. Launcher comprising a contact-making unit (9) according to one of Claims 10 to 12

## Revendications

1. Module à dispositif de contact (1) destiné à amener en contact électrique une arme ou un lanceur d'agent actif avec un contact d'une munition qui se trouve dans l'arme ou dans le lanceur d'agent actif, le module à dispositif de contact (1) comportant une plaque porteuse (2) et une broche de contact (3) qui passe à travers un orifice (13) de la plaque porteuse (2) et qui est pourvue d'une extrémité de mise en contact (5) faisant face au contact de la munition, **caractérisé en ce que** la plaque porteuse comporte une extrémité de raccordement (6) qui peut être reliée à une ligne électrique, l'extrémité de mise en contact (5) de la broche de contact (3) faisant saillie au-dessus de la surface extérieure (7) de la plaque porteuse (2) et la broche de contact (3) étant reliée à la plaque porteuse (2) au moyen d'une couche de vulcanisation (4) constituée d'un élastomère (4), de sorte que la position de la broche de contact (3) lors de la pression sur l'extrémité de mise en contact (5) peut être modifiée par effet élastique dans le sens axial en direction de la surface extérieure (7) de la plaque porteuse (2).

2. Module à dispositif de contact (1) selon la revendication 1, **caractérisé en ce que** la broche de contact (3) est intégrée par vulcanisation dans la plaque porteuse (2) au moyen de l'élastomère (4).

3. Module à dispositif de contact (1) selon la revendication 1 ou 2, **caractérisé en ce que** l'élastomère (4) est du caoutchouc.

4. Module à dispositif de contact (1) selon la revendication 3, **caractérisé en ce que** le caoutchouc (4) est choisi de telle sorte qu'il possède une dureté Shore de 30 +/-5.

5. Module à dispositif de contact (1) selon l'une des revendications 1 à 4, **caractérisé en ce que** le mouvement de la broche de contact (3) s'effectue par déformation élastique du caoutchouc (4) d'environ 3-4 mm, de préférence de 3,5 mm, dans le sens axial.

6. Module à dispositif de contact (1) selon l'une des revendications 1 à 5, **caractérisé en ce que** la plaque porteuse (2) est réalisée en forme de bague.

7. Module à dispositif de contact (1) selon l'une des revendications 1 à 6, **caractérisé en ce que** la broche de contact (3) est réalisée d'une seule pièce.

8. Module à dispositif de contact (1) selon l'une des revendications 1 à 7, **caractérisé en ce que** la broche de contact (3) possède au moins un bossage (15) dans la zone de sa vulcanisation (14).

9. Module à dispositif de contact (1) selon la revendication 8, **caractérisé en ce que** le bossage (15) est périphérique.

10. Unité de mise en contact (9) comprenant au moins un module à dispositif de contact (1) selon l'une des revendications 1 à 9, **caractérisée en ce que** le module à dispositif de contact (1) peut être inséré dans une paroi extérieure (8) de l'unité de mise en contact (9).

11. Unité de mise en contact (9) selon la revendication 10, **caractérisée en ce que** la plaque porteuse (2) du module à dispositif de contact (1) est munie d'une bague d'étanchéité (11) dans la zone de son bord extérieur (10), sur le côté qui fait face à l'unité de mise en contact (9).

12. Unité de mise en contact (9) selon la revendication 10 ou 11, **caractérisée en ce qu'**au moins deux modules à dispositif de contact (1) peuvent être insérés.

13. Lanceur équipé d'un module à dispositif de contact (1) selon l'une des revendications 1 à 9.

14. Lanceur équipé d'une unité de mise en contact (9) selon l'une des revendications 10 à 12.
